# FASCICULE DE BREVET EUROPEEN

(11) **EP 0 323 939 B1**
(45) Date de publication et mention de la délivrance du brevet: **17.06.1992**
(21) Numéro de dépôt: 89420006.2
(22) Date de dépôt: 04.01.1989
(51) Int. Cl.: F22B 1/28, A47J 27/16

(54) **Générateur de vapeur d'eau pour appareil de cuisson**
Dampferzeuger für Kochgeräte
Steam generator for a cooking device

(30) Priorité: 08.01.1988 FR 8800513
(43) Date de publication de la demande: 12.07.1989
(73) Titulaire: SOCIETE COOPERATIVE DE PRODUCTION BOURGEOIS (Société Coopérative de Production Anonyme à Capital Variable), 74210 Faverges (FR)
(72) Inventeur: Violi, Raymond, F-74210 Faverges (FR)
(74) Mandataire: de Beaumont, Michel

(56) Documents cités:
- EP-A- 0 238 955
- DE-A- 3 532 261
- DE-U- 8 606 564
- FR-A- 2 145 853
- GB-A- 2 158 210

## Description

La présente invention concerne les dispositifs permettant de produire de la vapeur d'eau à partir d'eau liquide, la vapeur d'eau pouvant être utilisée notamment dans les appareils de cuisson.

On connait déjà de nombreux générateurs de vapeur d'eau, qui comprennent généralement une résistance électrique immergée dans un réservoir d'eau. L'alimentation de la résistance électrique en énergie électrique produit l'élévation de température de l'eau contenue dans le réservoir, puis son ébullition et l'échappement de vapeur d'eau à la surface du liquide.

Ces dispositifs présentent l'inconvénient d'avoir une grande inertie : avant de commencer à produire de la vapeur, il faut échauffer l'ensemble du liquide contenu dans le réservoir, ce qui demande un temps relativement long ; à partir du moment où de la vapeur commence à être produite, si l'on veut arrêter la production de vapeur, il faut couper l'alimentation de la résistance électrique ; une fois que l'alimentation électrique est coupée, l'eau contenue dans le réservoir est encore à une température importante, et la production de vapeur se poursuit quelque temps.

Le document DE-A-3 532 261 décrit un dispositif générateur de vapeur comprenant, dans le mode de réalisation de la figure 3, un réservoir inférieur muni d'un dispositif d'admission d'eau, un réservoir supérieur muni d'un orifice d'échappement de vapeur, et plusieurs tubes ascendants chauffants reliant de manière étanche les deux réservoirs inférieur et supérieur ; un tube de retour relie également les deux réservoirs. Des moyens de détection et de régulation de niveau d'eau, comprenant une sonde de niveau d'eau et une pompe d'alimentation en eau, maintiennent le niveau d'eau à une hauteur intermédiaire dans le réservoir supérieur, de sorte que le réservoir inférieur et les tubes chauffants sont entièrement emplis d'eau, ainsi que la moitié environ du réservoir supérieur. Le dispositif décrit dans ce document, qui contient une grande quantité d'eau, présente les mêmes inconvénients d'inertie thermique que ceux mentionnés ci-dessus en relation avec les dispositifs à résistances plongeantes.

Le document DE-U-8 606 564 décrit un générateur de vapeur d'eau comprenant une chaudière constituée d'un tube unique de forme allongée dont le fond est constitué par une surface frontale du tube raccordée directement à une canalisation d'arrivée d'eau. L'orifice supérieur du tube est raccordé directement à une canalisation d'évacuation de vapeur. La chaudière est dépourvue de tube de retour. Des moyens de régulation de niveau d'eau maintiennent ce niveau en une position intermédiaire dans la chaudière tubulaire, entre un niveau supérieur et un niveau inférieur tous deux intermédiaires dans la chaudière. La détection de niveau d'eau se fait directement dans le tube chauffant formant la chaudière, par des moyens de détection thermique comportant un capteur à tube capillaire enroulé autour du tube chauffant. Le dispositif décrit dans ce document, quine contient qu'un seul tube chauffant, présente les mêmes inconvénients d'inertie thermique, et ne permet pas une régulation précise de niveau d'eau.

Le document EP-A-O 238 955 décrit une friteuse présentant une structure relativement similaire à celle du document DE-A-3 532 261, avec une réserve supérieure, une réserve inférieure, et des tubes chauffants les reliant l'une à l'autre. Le liquide remplit également la réserve inférieure, la totalité des tubes chauffants et une partie de la réserve supérieure, de sorte que les inconvénients d'inertie thermique et de production de vapeur sont également présents dans ce dispositif.

Une si grande inertie ne permet pas de régler de manière précise la production de vapeur. Il en résulte que de tels générateurs de vapeur connus, qui peuvent convenir pour une production de vapeur saturée en quantité importante, ne conviennent plus dès que l'on veut régler de manière précise la quantité de vapeur produite, par exemple pour produire dans une enceinte une vapeur non saturée dans des conditions bien définies.

En outre, les générateurs de vapeur connus présentent l'inconvénient de contenir, lors de leur fonctionnement, une quantité relativement importante d'eau maintenue à une température élevée. Il en résulte que le calcaire contenu dans l'eau se dépose dans toutes les parties du dispositif contenant l'eau, occasionnant des pannes fréquentes. En particulier, le calcaire se dépose dans des endroits peu accessibles, difficiles à nettoyer, et requérant des opérations de détartrage longues et onéreuses.

La présente invention a notamment pour objet d'éviter les inconvénients des générateurs connus, en proposant une nouvelle structure de générateur présentant une inertie très faible : avec un tel générateur selon l'invention, après un temps de repos relativement long à l'issue duquel l'eau est froide, il est possible de commencer à obtenir de la vapeur après un temps de chauffage très court ; à partir d'un état dans lequel on produit de la vapeur, il est possible de stopper la production de vapeur également dans un temps très court.

Ainsi, un tel dispositif permet une commande très fiable de production de la vapeur, son réglage en quantité ou en débit, et il est possible d'asservir la production de vapeur sans subir des retards importants.

D'autre part, le générateur selon la présente invention permet un débit de vapeur très important par le fait que, grâce à une nouvelle structure, la surface de contact effective entre les éléments chauffants et l'eau est considérablement augmentée. En particulier, la vapeur produite est évacuée très rapidement sans se recondenser au contact de la phase liquide, et est remplacée par de l'eau en phase liquide venant rapidement au contact des éléments chauffants. Il en résulte que la puissance installée en résistances électriques nécessaire pour obtenir un flux déterminé de vapeur d'eau est nettement réduite par rapport aux solutions classiques.

Selon un autre objet de l'invention, la production de vapeur s'effectuant dans un tube chauffant traversé par de l'eau, l'invention prévoit des moyens particuliers pour éviter l'éjection d'eau non vaporisée.

Selon un autre objet de l'invention, le dispositif est très facile à nettoyer, et le nettoyage est efficace. En particulier, le calcaire contenu dans l'eau se dépose en des endroits facilement accessibles et bien localisés. En outre, ce calcaire se dépose sous forme de plaques qui tendent à se détacher naturellement des parois du dispositif, et à se désagréger sous forme de poudre qui se dépose dans le fond de l'appareil, laquelle poudre est évacuée lors des vidanges. Les opérations de nettoyage proprement dites sont ainsi considérablement espacées et facilitées.

Selon un autre objet de l'invention, le tube chauffant peut être aisément enlevé pour nettoyage, ou remplacé.

Selon un autre objet de l'invention, le fonctionnement d'un tel générateur est particulièrement silencieux.

Pour atteindre ces objets ainsi que d'autres (1), le générateur de vapeur d'eau selon l'invention comprend :
- une canalisation inférieure transversale munie d'un orifice d'admission d'eau,
- une canalisation supérieure transversale munie d'un orifice d'échappement de vapeur, disposée au-dessus de la canalisation inférieure,
- au moins un tube ascendant chauffant à cavité axiale dont une première extrémité est raccordée de manière étanche à un premier orifice correspondant de la canalisation inférieure, et dont une seconde extrémité est raccordée de manière étanche à un premier orifice correspondant de la canalisation supérieure pour assurer le passage de fluide entre la canalisation inférieure et la canalisation supérieure, le tube chauffant portant sur sa face externe une résistance électrique enroulée en hélice et soudée sur le tube chauffant, la résistance électrique étant connectable à une source d'énergie électrique pour chauffer le tube,
- un tube de retour, dont une première extrémité est raccordée de manière étanche à un second orifice correspondant de la canalisation inférieure et dont la seconde extrémité est raccordée de manière étanche à un second orifice correspondant de la canalisation supérieure, le tube de retour assurant le retour d'eau non vaporisée de la canalisation supérieure vers la canalisation inférieure,
- des moyens de détection du niveau de l'eau présente dans le tube chauffant, et de régulation de ce niveau pour le maintenir entre un niveau haut et un niveau bas prédéterminés,
- une électrovanne disposée en amont de l'orifice d'admission de la canalisation inférieure dans le sens d'écoulement d'eau admise, l'électrovanne permettant de fermer et d'ouvrir la canalisation d'admission d'eau provenant d'une source d'alimentation en eau, l'électrovanne étant commandée par un ensemble de commande connecté au moyen de détection de niveau d'eau,
- les moyens de détection et de régulation du niveau d'eau étant adaptés pour maintenir les niveaux haut et bas de l'eau en des positions intermédiaires dans le tube chauffant,
- les moyens de détection et de régulation du niveau de l'eau comprenant un troisième tube raccordé en dérivation entre la canalisation supérieure et la canalisation inférieure ou entre deux points du tube de retour situés respectivement au-dessus et au-dessous du niveau haut de l'eau, le troisième tube contenant une sonde axiale de mesure du niveau de l'eau dans le troisième tube.

Selon un mode de réalisation avantageux, le tube chauffant se raccorde aux canalisations inférieure et supérieure par l'intermédiaire de raccords tubulaires souples, sans contact direct entre le tube chauffant et les canalisations, de sorte que le tube chauffant est amovible, et les joints assurent l'insonorisation.

Selon une réalisation avantageuse, la canalisation supérieure et la canalisation inférieure sont sensiblement horizontales et disposées l'une au-dessus de l'autre, le tube chauffant est rectiligne et sensiblement vertical, le tube de retour est rectiligne et sensiblement vertical.

De préférence, la sonde est disposée au-dessus du niveau intermédiaire haut de l'eau pour être au contact de l'eau lorsque le niveau de celle-ci atteint ou dépasse ledit niveau intermédiaire haut, de sorte que la sonde produit un signal électrique de détection lorsque le niveau d'eau devient supérieur ou égal au niveau intermédiaire haut, le signal électrique de détection étant envoyé à un circuit temporisé de commande de vanne qui produit un signal d'ouverture après un délai T déterminé, consécutif à un front de descente du signal de détection et maintient la vanne ouverte pour l'entrée d'eau jusqu'à réapparition du signal de détection. Cette disposition permet d'assurer une régulation précise du niveau de l'eau, maintenant ce niveau à une hauteur sensiblement constante. De manière inattendue, les inventeurs ont constaté qu'une telle régulation précise du niveau de l'eau, associée au fait que le niveau est maintenu au voisinage ou légèrement au-dessous de la limite supérieure de la partie hélicoïdale de résistance, permet de contrôler efficacement les dépôts de calcaire : ces dépôts se produisent dans la partie supérieure des tubes chauffants, et dans la canalisation transversale supérieure, à l'exclusion des autres parties du dispositif. Il en résulte que les dépôts de calcaire tendent à se détacher facilement, et à se transformer en une poudre qui vient se déposer dans le fond du dispositif et s'évacue naturellement lors des vidanges.

D'autres objets, caractéristiques et avantages de la présente invention ressortiront de la description suivante de modes de réalisation particuliers, faite en relation avec les figures jointes, parmi lesquelles :
- la figure 1 représente une vue de côté en coupe d'un générateur de vapeur selon la présente invention ;
- la figure 2 représente le générateur de la figure 1 avec ses moyens de commande ;
- la figure 3 représente le schéma électrique de principe des moyens de commande du générateur de vapeur selon un mode de réalisation de l'invention ;
- la figure 4 représente un générateur de vapeur selon l'invention associé à un four de cuisson ;
- la figure 5 représente un générateur de vapeur selon l'invention selon un mode de réalisation à tubes de chauffe multiples ; et
- la figure 6 illustre une variante de réalisation des moyens de commande et de régulation de niveau d'eau.

Dans le mode de réalisation de la figure 1, le générateur de vapeur d'eau 1 selon la présente invention comprend une canalisation inférieure 2 sous forme d'un tube sensiblement horizontal, dont une première extrémité comprend un orifice d'admission d'eau 3 et un orifice de vidange 4, dont la seconde extrémité comprend un orifice de passage 5, et dont la paroi supérieure comprend un premier orifice 6 et un second orifice 7.

Une canalisation supérieure 8, de structure tubulaire similaire à la première canalisation 2, est disposée en position sensiblement horizontale et au-dessus de la première canalisation 2. Elle comprend, en paroi inférieure, un premier orifice 9 correspondant au premier orifice 6 de la canalisation inférieure, et un second orifice 10 correspondant au second orifice 7 de la canalisation inférieure. En face supérieure, et à l'opposé du second orifice 10, la canalisation supérieure 8 comprend un orifice d'échappement de vapeur 11. Ainsi, l'orifice d'échappement de vapeur 11 est décalé latéralement par rapport au premier orifice 9, pour produire un effet de chicane. A l'extrémité opposée à l'orifice d'échappement 11, la canalisation supérieure comprend un orifice de passage 12.

Un tube de retour 13 met en communication le deuxième orifice 7 de la canalisation inférieure et le deuxième orifice 10 de la canalisation supérieure. Dans le mode de réalisation représenté, le tube de retour 13 est métallique ainsi que la canalisation inférieure 2 et la canalisation supérieure 8, le tube de retour 13 étant soudé à l'une et l'autre des canalisations pour former un ensemble monobloc creux.

Un tube métallique chauffant 14, à cavité axiale, met en communication le premier orifice 6 de la canalisation inférieure 2 et le premier orifice 9 de la canalisation supérieure 8. La première extrémité 15 de la cavité du tube chauffant 14 est raccordée de manière étanche au premier orifice 6 de la canalisation inférieure, et la seconde extrémité 16 de cavité du tube chauffant 14 est raccordée de manière étanche au premier orifice 9 de la canalisation supérieure 8. Le tube chauffant 14 porte, sur sa face externe, une résistance électrique 17 enroulée en hélice et soudée sur le tube chauffant, la résistance électrique comportant deux bornes de sortie 18 et 19 connectables à une source d'énergie électrique pour chauffer le tube 14. La partie hélicoïdale de la résistance électrique 17 occupe la zone médiane du tube chauffant 14, comme le représente la figure. Dans le mode de réalisation représenté, la partie hélicoïdale de la résistance occupe sensiblement la zone comprise entre le quart inférieur du tube et le quart supérieur du tube.

L'extrémité supérieure 20 de la zone occupée par la partie hélicoïdale de la résistance 17 définit une position remarquable le long du tube, position qui sera utilisée comme expliqué plus loin.

Le raccordement étanche entre les extrémités 15 et 16 de cavité du tube chauffant 14 et les canalisations inférieure 2 et supérieure 8 s'effectue au moyen de raccords tubulaires souples appropriés. On a représenté sur la figure 1 de tels raccords tubulaires appropriés 21 et 22 en coupe. Les raccords tubulaires 21 et 22 sont identiques, et sont réalisés en une matière relativement souple, pour permettre la pose et la dépose du tube chauffant 14 entre les canalisations inférieure 2 et supérieure 8. Il faut utiliser une matière qui résiste à la température du tube, qui peut dépasser légèrement 100° C. On peut par exemple utiliser des raccords tubulaires au silicone alimentaire anthracite de type 1 C 61 HT. Une telle structure de raccord peut supporter une température de 315° C.

Chaque raccord tel que le raccord 21 est conformé pour s'emboîter par une première partie 23, dans l'orifice correspondant tel que l'orifice 6 de la canalisation inférieure 2 ; une seconde partie 24 du raccord est conformée en manchon, venant s'emmancher sur le tube chauffant 14. La première partie 23 du raccord comporte une gorge annulaire 25 extérieure dans laquelle vient s'insérer le bord de l'orifice correspondant 6 de la canalisation superieure ou inférieure.

Le générateur comprend en outre des moyens de détection et de régulation du niveau de l'eau dans le tube chauffant 14. Dans le mode de réalisation représenté, les moyens de détection et de régulation comprennent un troisième tube 26 creux, mettant en communication l'orifice de passage 5 de la canalisation inférieure 2 et l'orifice de passage 12 de la canalisation supérieure 8. Par exemple, le troisième tube 26 est un tube rectiligne, comme les tubes 14 et 13, et parallèle à eux. Le troisième tube 26 comporte une sonde intérieure axiale 27 résistive, de type connu, permettant de détecter le niveau de l'eau dans le troisème tube 26.

Une sonde thermique 28 est disposée pour mesurer la température du tube chauffant 14 dans la zone occupée par la partie hélicoïdale de la résistance 17. De préférence, la sonde thermique mesure la température du tube 14 au voisinage de l'extrémité supérieure 20 de la partie hélicoïdale de résistance électrique 17. Associée à des moyens de mesure et de commande, la sonde thermique 28 réalise une sécurité thermique, provoquant la coupure d'alimentation électrique de la résistance 17 lorsque la température mesurée est supérieure à un seuil déterminé, ce qui se produit par exemple en cas d'absence d'eau ou de manque d'eau dans le tube 14. Le seuil déterminé, ou température maximale admissible TM du tube, est choisi supérieur à la température de fonctionnement normal du tube, c'est à dire la température du tube lorsque de l'eau est en ébullition dans sa cavité intérieure.

On a représenté sur la figure 2 le générateur de vapeur 1 associé à ses éléments de commande et de régulation. L'ensemble de commande et de régulation 30, schématiquement représenté, reçoit les informations d'une part de la sonde thermique 28, d'autre part de la sonde résistive 27, respectivement par les deux entrées 31 et 32. L'ensemble de commande 30 génère, en fonction des informations d'entrée, des signaux de sortie envoyés d'une part à une électrovanne 33 par une ligne de commande 34, et d'autre part à un relais 35 ou équivalent par une ligne de commande 36.

L'électrovanne 33 est disposée en amont de l'orifice d'admission 3 de la canalisation inférieure 2, dans le sens d'écoulement de l'eau admise. L'entrée 37 de l'électrovanne 33 peut être pour cela raccordée à une canalisation d'arrivée d'eau, et sa sortie 38 est raccordée à l'orifice 3 d'admission d'eau. L'ensemble de commande 30 permet de commander l'électrovanne pour fermer et ouvrir la canalisation d'admission d'eau provenant d'une source d'alimentation en eau. Selon un premier mode de réalisation, représenté sur la figure 3, la commande s'effectue de la manière suivante :
- le signal généré par l'ensemble de commande 30 sur sa ligne de commande 34 commande l'ouverture de l'électrovanne 33 lorsque la sonde 27 indique que le niveau d'eau est inférieur à un niveau intermédiaire bas B prédéterminé dans le tube chauffant 14 ;
- le signal généré par l'ensemble de commande 30 sur sa ligne de commande 34 commande la fermeture de l'électrovanne 33 lorsque la sonde 27 indique que le niveau d'eau présent dans le tube chauffant est supérieur à un niveau intermédiaire haut H prédéterminé. De préférence, les niveaux intermédiaires B et H sont proches l'un de l'autre et sont au voisinage de la limite supérieure 20 de la partie hélicoïdale de résistance 17, ou légèrement au-dessous.

Le relais 35 est connecté pour, en fonction des signaux présents sur la ligne de commande 36, fermer ou ouvrir le circuit d'alimentation électrique de la résistance électrique 17. Pour cela, l'ensemble de commande 30 ordonne l'ouverture du relais 35, et donc la coupure d'alimentation de la résistance 17, lorsque la sonde de température 28 indique que la température du tube chauffant 14 dépasse une température maximale prédéterminée.

La figure 3 donne un exemple de structure de l'ensemble de commande 30. Un comparateur 40 compare l'information donnée par la sonde 28 à une consigne TM représentant la température maximale admissible. La sortie du comparateur 40 est connectée à une première entrée d'une bascule ET 41 dont la seconde entrée 42 reçoit les ordres externes de marche et d'arrêt du générateur. La présence d'un signal sur l'entrée 42 autorise la production de vapeur, et l'absence de signal provoque l'interruption de production de vapeur. La sortie de la bascule 41 commande le relais 35. Ainsi, le relais 35 est fermé lorsque d'une part un signal est présent sur l'entrée 42 pour commander la production de vapeur et d'autre part la sonde de température 28 indique que la température du tube 14 est inférieure à la température maximale TM admissible ; lorsqu'un signal est absent de l'entrée 42, ou lorsque la température dépasse la température admissible, le relais 35 bascule en position ouverte.

Dans la seconde partie de la figure 3, on a représenté un mode de réalisation des moyens de régulation du niveau d'eau. Un comparateur 43 à hystérésis compare l'information communiquée par la sonde résistive 27 et l'information de consigne Ho. La sortie du comparateur 43 commande l'électrovanne 33. L'électrovanne 33 bascule en position ouverte lorsque la sonde 27 indique que la hauteur d'eau est inférieure à la hauteur Ho correspondant au repère bas B, et la vanne 33 bascule en position fermée lorsque la sonde 27 indique que la hauteur d'eau est superieure ou égale au niveau Ho correspondant au repère haut H.

On a représenté sur la figure 6 un second mode de réalisation des moyens de régulation du niveau d'eau, permettant d'obtenir une régulation précise et bien adaptée au but recherché dans la présente invention. Dans ce mode de réalisation, la sonde 27 est disposée au-dessus du niveau intermédiaire haut H de l'eau, pour être au contact de l'eau lorsque le niveau de celle-ci atteint ou dépasse ledit niveau intermédiaire haut. La sonde résistive 27 produit un signal électrique de détection SE lorsque le niveau d'eau devient supérieur au niveau intermédiaire haut H. Le signal électrique de détection SE est envoyé à l'ensemble de commande 30 qui, dans ce cas, est un circuit électronique temporisé, comprenant un circuit de temporisation 44 qui reçoit le signal électrique de détection SE et qui produit un signal de temporisation ST envoyé à une porte NI 45. Le circuit de temporisation 44 est tel qu'il produit sur sa borne de sortie un signal de temporisation ST dès réception d'un front de descente du signal de détection SE, le signal de temporisation ST ayant une durée prédéterminée, par exemple de l'ordre de 3 à 4 secondes. La porte NI 45 reçoit, sur son autre entrée, le signal de détection SE, et produit sur sa sortie un signal d'ouverture SO pour la commande de l'électrovanne 33. De cette façon, lorsque le niveau d'eau devient inférieur au niveau haut H par suite de l'ébullition, le circuit électronique produit un signal d'ouverture SO, provoquant l'ouverture de la vanne, après un délai T déterminé par le circuit de temporisation 44, la vanne restant ouverte pour l'entrée d'eau jusqu à réapparition du signal de détection SE.

On a représenté sur la figure 4 le générateur 1, produisant de la vapeur dans une canalisation de sortie 50 qui amène la vapeur produite dans une enceinte 51 telle qu'une enceinte de cuisson de four culinaire. Un dispositif de régulation 52 produit, sur sa sortie 53, un signal de commande envoyé au générateur de vapeur 1, ce signal de commande étant envoyé sur l'entrée 42 représentée sur la figure 3. Le dispositif de régulation 52 comprend par exemple une temporisation avec un bouton de réglage 54, par laquelle l'utilisateur peut commander le rapport cyclique de production de vapeur, c'est à dire le rapport entre les temps de marche et les temps d'arrêt du générateur de vapeur 1.

En alternative, le dispositif de régulation 52 peut comporter une sonde produisant un signal fonction de l'état de l'atmosphère dans l'enceinte 51, ce signal étant traité par le dispositif de régulation pour produire sur la sortie 53 des signaux commandant la production et l'arrêt de la vapeur par le générateur de vapeur 1. On peut ainsi assurer le maintien d'un état déterminé de la vapeur à l'intérieur de l'enceinte 51.

Le fonctionnement du dispositif est le suivant : par la manoeuvre de l'électrovanne 33, on maintient dans le tube chauffant 14 un niveau d'eau intermédiaire et sensiblement constant. Par alimentation de la résistance 17, on chauffe le tube chauffant 14 et l'eau qu'il contient. L'eau présente à l'intérieur du tube chauffant 14 s'échauffe très rapidement, de sorte que de la vapeur est produite presque instantanément dès que la résistance 17 est alimentée. Du fait de l'ébullition, il se produit des projections d'eau liquide s'échappant hors du tube chauffant et pénétrant par le premier orifice 9 à l'intérieur de la canalisation supérieure 8. L'eau projetée et non vaporisée est séparée de la vapeur dans la canalisation supérieure 8, et s'écoule dans le tube de retour 13. Le décalage latéral entre l'orifice d'échappement de vapeur 11 et le premier orifice 9, produisant un effet de chicane, évite que les projections d'eau liquide traversent l'orifice d'échappement de vapeur 11. L'effet de chicane est avantageusement accentué par la présence d'un déflecteur 48 en forme de plaque oblique telle que représentée sur les figures. La vapeur d'eau produite dans le tube chauffant 14 s'échappe directement dans la canalisation transversale supérieure 8 et l'orifice d'échappement de vapeur 11, sans traverser de couche liquide.

Pour le nettoyage du tube chauffant, on vidange le dispositif pour évacuer l'eau résiduelle et on introduit un liquide détartrant tel que du vinaigre pour remplir complètement les deux tubes et au moins une partie de la canalisation supérieure 8. Cette opération s'effectue de préférence peu après une période de fonctionnement du dispositif. On laisse agir quelques minutes à froid. On vidange à nouveau pour évacuer le vinaigre, et on remplit d'eau jusqu'à la canalisation supérieure 8. On chauffe ensuite en alimentant la résistance électrique 17 ; il se produit alors une circulation d'eau, l'eau tendant à monter dans le tube chauffant 14 et à redescendre par le tube de retour 13 et éventuellement par le troisième tube 26. La circulation améliore considérablement le nettoyage et le rinçage. On vidange ensuite le liquide résiduel obtenu.

Grâce à la disposition des tubes ascendants à niveau d'eau intermédiaire fixe, les plus forts dépôts de calcaire se font au sommet du tube chauffant 14, dans la zone où s'effectue la transformation de l'eau en vapeur. Il en résulte que le générateur de vapeur selon la présente invention présente moins de problèmes d'entartrage que les chaudières classiques. Par contre, il s'avère nécessaire de remplir complètement le générateur lors du nettoyage.

La sonde résistive 27, disposée à l'intérieur du tube 26, se trouve naturellement en dehors des zones de dépôt de calcaire. En effet, le troisième tube 26 est en dérivation entre les canalisations supérieure 8 et inférieure 2, et l'on peut notamment le disposer de deux manières différentes: une première manière, représentée sur les figures 1 et 2, consiste à raccorder le troisième tube 26 directement aux canalisations supérieure 8 et inférieure 2. Une seconde manière, représentée sur la figure 5, consiste à utiliser un troisième tube 26 de longueur plus courte, raccordé au tube de retour 13 en deux points situés respectivement au-dessus et au-dessous du niveau d'eau haut H. On conçoit que le troisième tube 26, dans l'une et l'autre des dispositions, contient de l'eau à température relativement basse, en pratique de l'eau tiède, puisqu'il n'existe pas de circulation continue d'eau chaude provenant des tubes chauffants 14 ou 114 vers le tube de retour 13 ou vers le troisième tube 26. La canalisation supérieure 8 constitue une bonne séparation entre les tubes chauffants 14 ou 114 et le troisième tube 26. Cette séparation est encore accentuée par la présence des raccords tubulaires souples tels que les raccords 21 et 22, qui s'opposent à l'échauffement des canalisations supérieure 8 et inférieure 2 par conduction thermique entre les tubes chauffants tels que le tube chauffant 14 et lesdites canalisations.

Dans une réalisation pratique, adaptée à la production de vapeur pour une rôtissoire ou un four culinaire professionnels, on peut utiliser des tubes chauffants 14 distribués sous la marque EGOTHERM par la société allemande EGO ELEKTRO-GERATE. Des tubes de diamètre 40 millimètres environ et de longueur 200 millimètres environ peuvent convenir, avec une résistance électrique 17 de 2, 3 ou 4 kilowatts.

Avec un tel générateur, partant d'un état de repos à froid, il est possible d'obtenir de la vapeur après un très court délai d'attente, de l'ordre de 15 à 20 secondes. Lorsque le tube chauffant 14 est encore chaud, après une période d'interruption de la vapeur, il est possible d'obtenir à nouveau de la vapeur de manière quasi instantanée. La production de vapeur cesse de manière quasi instantanée dès l'interruption d'alimentation de la résistance électrique 17.

Grâce à la faible inertie du générateur, il est possible de réguler avec précision l'injection de vapeur et la coupure de production de vapeur selon les différents modes de cuisson. Il est ainsi possible de contrôler la production de vapeur, et de l'associer à une temporisation réglable. Cela permet, selon les aliments à cuire, de doser la vapeur de manière très précise à une température avoisinant les 100 degrés Celsius, dans l'enceinte 51 d'un four.

La présence des raccords tubulaires souples 21 et 22 réduit considérablement le bruit produit par l'ébullition de l'eau dans le tube chauffant 14 lors du fonctionnement. Il en résulte que le fonctionnement de ce générateur selon l'invention est considérablement plus silencieux que les chaudières classiques. Cette disposition participe en outre à l'élimination des dépôts calcaires, en favorisant la rupture et le détachement des plaques de tartre en partie supérieure des tubes chauffants.

On a représenté, sur la figure 5, un générateur selon l'invention selon un mode de réalisation permettant de délivrer un flux de vapeur plus important. Le générateur comprend un seul tube de retour 13, un seul tube de sonde 26, mais plusieurs tubes de chauffage, par exemple trois tubes 114, 214 et 314. Chaque tube relie les cavités intérieures de la canalisation inférieure 2 et de la canalisation supérieure 8 auxquelles il se raccorde par des raccords tubulaires souples tels que le raccord 322, similaires aux raccords 21 et 22 de la figure 1. Pour simplifier le dessin, seul le raccord 322 a été représenté. Il est préférable de disposer les tubes de chauffage 114, 214 et 314 selon une rangée, en alignement: la circulation de vapeur dans la canalisation supérieure 8 assure ainsi un écoulement ordonné de l'eau non vaporisée, et favorise son retour dans le tube de retour 13.

## Revendications

1. Générateur de vapeur d'eau, comprenant :
- une canalisation inférieure (2) transversale munie d'un orifice d'admission d'eau (3),
- une canalisation supérieure (8) transversale, munie d'un orifice d'échappement de vapeur (11), disposée au-dessus de la canalisation inférieure (2)
- au moins un tube ascendant chauffant (14) à cavité axiale dont une première extrémité (15) est raccordée de manière étanche à un premier orifice (6) correspondant de la canalisation inférieure (2), et dont une seconde extrémité (16) est raccordée de manière étanche à un premier orifice (9) correspondant de la canalisation supérieure (8) pour assurer le passage de fluide entre la canalisation inférieure (2) et la canalisation supérieure (8), le tube chauffant (14) portant sur sa face externe une résistance électrique (17) enroulée en hélice et soudée sur le tube chauffant, la résistance électrique (17) étant connectable à une source d'énergie électrique pour chauffer le tube,
- un tube de retour (13), dont une première extrémité est raccordée de manière étanche à un second orifice (7) correspondant de la canalisation inférieure (2) et dont la seconde extrémité est raccordée de manière étanche à un second orifice (10) correspondant de la canalisation supérieure (8) le tube de retour assurant le retour d'eau non vaporisée de la canalisation supérieure vers la canalisation inférieure,
- des moyens de détection (27) du niveau de l'eau présente dans le tube chauffant (14), et de régulation (30, 33) de ce niveau pour le maintenir entre un niveau haut (H) et un niveau bas (B) prédéterminés,
- une électrovanne (33) disposée en amont de l'orifice d'admission (3) de la canalisation inférieure (2) dans le sens d'écoulement d'eau admise, l'électrovanne permettant de fermer et d'ouvrir la canalisation d'admission d'eau provenant d'une source d'alimentation en eau, l'électrovanne (33) étant commandée par un ensemble de commande (30) connecté au moyen de détection de niveau d'eau,
caractérisé en ce que :
- les moyens de détection et de régulation du niveau d'eau sont adaptés pour maintenir les niveaux haut (H) et bas (B) de l'eau en des positions intermédiaires dans le tube chauffant (14),
- les moyens de détection et de régulation du niveau de l'eau comprennent un troisième tube (26) raccordé en dérivation entre la canalisation supérieure (8) et la canalisation inférieure (2), ou entre deux points du tube de retour (13) situés respectivement au-dessus et au-dessous du niveau haut (H) de l'eau, le troisième tube contenant une sonde axiale (27) de mesure du niveau de l'eau dans le troisième tube.

2. Générateur de vapeur selon la revendication 1, caractérisé en ce que le niveau intermédiaire bas (B) et le niveau intermédiaire haut (H) de l'eau dans le tube chauffant (14) sont proches l'un de l'autre et disposés au voisinage ou légèrement au-desous de la limite supérieure (20) de la partie hélicoidale de résistance (17).

3. Générateur de vapeur d'eau selon l'une des revendications 1 ou 2, caractérisé en ce que la sonde (27) est une sonde résistive disposée au-dessus du niveau intermédiaire haut (H) de l'eau pour être au contact de l'eau lorsque le niveau de celle-ci atteint ou dépasse ledit niveau intermédiaire haut (H), de sorte que la sonde produit un signal électrique de détection (SE) lorsque le niveau d'eau devient supérieur au niveau intermédiaire haut (H), le signal électrique de détection (SE) étant envoyé à un circuit temporisé de commande de vanne (33) qui produit un signal d'ouverture après un délai T déterminé consécutif à un front de descente du signal de détection (SE) et maintient la vanne (33) ouverte pour l'entrée d'eau jusqu'à réapparition du signal de détection (SE).

4. Générateur de vapeur d'eau selon l'une quelconque des revendications 1 à 3, caractérisé en ce que le tube chauffant (14) se raccorde aux canalisations inférieure (2) et supérieure (8) par l'intermédiaire de deux raccords tubulaires souples (21, 22) sans contact direct entre le tube chauffant (14) et les canalisations (2, 8), de sorte que le tube chauffant (14) est amovible, et les raccords tubulaires assurent l'insonorisation.

5. Générateur de vapeur d'eau selon la revendication 4, caractérisé en ce que chaque raccord tubulaire (21, 22) est conformé pour s'emboîter, par une première partie (23), dans l'orifice correspondant (6) de la canalisation supérieure ou inférieure, une deuxième partie (24) du raccord tubulaire étant conformée en manchon pour s'emmancher sur le tube chauffant (14).

6. Générateur de vapeur d'eau selon la revendication 5, caractérisé en ce que la première partie (23) du raccord tubulaire comporte une gorge annulaire extérieure (25) dans laquelle vient s'insérer le bord de l'orifice correspondant (6) de la canalisation supérieure ou inférieure.

7. Générateur de vapeur selon l'une quelconque des revendications 1 à 6, caractérisé en ce que l'orifice d'échappement de vapeur (11) est décalé latéralement par rapport au premier orifice (9), pour réaliser un effet de chicane évitant la sortie d'eau liquide à travers l'orifice d'échappement (11).

8. Générateur de vapeur d'eau selon l'une quelconque des revendications 1 à 7, caractérisé en ce que le tube de retour (13) est un tube métallique soudé aux canalisations supérieure (8) et inférieure (2), l'ensemble formant un module monobloc.

9. Générateur de vapeur d'eau selon l'une quelconque des revendications 1 à 8, caractérisé en ce que le tube chauffant (14) comprend en outre une sonde thermique (28) de sécurité reliée à l'ensemble de commande (30) et à un dispositif de coupure électrique (35) pour couper l'alimentation de la résistance (17) lorsque la température de la zone médiane du tube chauffant (14) dépasse une température maximale (TM) prédéterminée.

10. Générateur de vapeur selon l'une quelconque des revendications 1 à 9, caractérisé en ce qu'il comprend plusieurs tubes chauffants (114, 214, 314) reliant les mêmes canalisations transversales inférieure (2) et supérieure (8) et disposés en une rangée alignée avec un tube de retour (13).

11. Appareil de cuisson caractérisé en ce qu'il comprend un générateur de vapeur selon l'une quelconque des revendications 1 à 10.

12. Procédé de production de vapeur d'eau avec un générateur de vapeur d'eau selon l'une quelconque des revendications 1 à 10 consistant à :
- introduire, par une ouverture inférieure (6), dans un tube chauffant vertical (14), une quantité d'eau en maintenant un niveau intermédiaire (20) sensiblement constant,
- chauffer le tube chauffant (14) au moyen d'une résistance électrique (17) enroulée en hélice et soudée à la face extérieure du tube, pour porter à ébullition l'eau contenue dans le tube,
- recueillir l'eau éjectée mais non vaporisée en partie supérieure du tube et la séparer de la vapeur dans une canalisation supérieure (8) transversale,
- réintroduire ladite eau éjectée, par un tube de retour (13), en partie inférieure du tube chauffant,
- recueillir dans une canalisation inférieure (2) transversale la poudre de dépôts calcaires se formant dans le tube chauffant (14), et l'évacuer par vidange.

13. Procédé selon la revendication 12, caractérisé en ce que, lors du nettoyage du tube chauffant, on introduit un liquide détartrant pour remplir complètement les deux tubes (14, 13), on laisse agir quelques minutes à froid, on vidange et on remplit d'eau, on chauffe à l'aide de la résistance hélicoïdale (17) de sorte qu'il se produit dans les tubes une circulation d'eau, et on vidange le liquide résiduel.

## Patentansprüche

1. Wasserdampferzeuger, umfassend:
- eine untere Querleitung (2), die mit einer Wassereinlaßöffnung (3) versehen ist,
- eine obere Querleitung (8), die mit einer Dampfaustrittsöffnung (11) versehen ist, welche oberhalb der unteren Leitung (2) angeordnet ist,
- mindestens ein aufsteigendes Heizrohr (14) mit axial angeordnetem Hohlraum, dessen erstes Ende (15) dicht mit einer entsprechenden ersten Öffnung (6) der unteren Leitung verbunden ist, und dessen zweites Ende (16) dicht mit einer entsprechenden ersten Öffnung (9) der oberen Leitung verbunden ist, um den Durchtritt des Fluids zwischen der unteren Leitung (2) und der oberen Leitung (8) zu gewährleisten, wobei das Heizrohr (14) an seiner Außenfläche einen schraubenförmig aufgerollten und auf dem Heizrohr aufgeschweißten elektrischen Widerstand (17) trägt, der mit einer elektrischen Energiequelle verbindbar ist, um das Rohr aufzuheizen,
- ein Rücklaufrohr (13), dessen erstes Ende dicht mit einer entsprechenden zweiten Öffnung (7) der unteren Leitung (2) und dessen zweites Ende dicht mit einer entsprechenden zweiten Öffnung (10) der oberen Leitung (8) verbunden ist, wobei das Rücklaufrohr den Rücklauf von nicht verdampftem Wasser aus der oberen Leitung in Richtung der unteren Leitung gewährleistet,
- Mittel (27) zum Erfassen des in dem Heizrohr (14) vorhandenen Wasserstandes und Mittel (30,33) zum Einstellen dieses Standes, um ihn zwischen einem vorherbestimmten oberen Stand (H) und einem vorherbestimmten unteren Stand (B) zu halten,
- ein in der Fließrichtung des eingelassenen Wassers zuströmseitig zu der Einlaßöffnung (3) der unteren Leitung (2) angeordnetes Elektroventil (33), das ein Schließen und Öffnen der Zuleitung für das von einer Wasserspeisungsquelle stainmende Wasser ermöglicht, wobei das Elektroventil (33) über eine mit dem Mittel zum Erfassen des Wasserstandes verbundene Steuereinheit (30) gesteuert wird,
dadurch gekennzeichnet, daß:
- die Mittel zum Erfassen und Einstellen des Wasserstandes derart angepaßt sind, daß sie den oberen Wasserstand (H) und den unteren Wasserstand (B) in dem Heizrohr auf einem mittleren Stand halten,
- die Mittel zum Erfassen und Einstellen des Wasserstandes ein drittes zwischen der oberen Leitung (8) und der unteren Leitung (2) oder zwischen zwei Punkten des Rücklaufrohres (13), die jeweils ober- und unterhalb des oberen Wasserstandes (H) gelegen sind, als Abzweigung angeschlossenes Rohr (26) umfassen, wobei dieses dritte Rohr eine axial angeordnete Sonde (27) zum Messen des Wasserstandes in dem dritten Rohr enthält.

2. Dampferzeuger nach Anspruch 1, dadurch gekennzeichnet, daß der untere mittlere Stand (B) und der obere mittlere Stand (H) des Wassers in dem Heizrohr (14) nahe beieinander liegen und in der Nähe oder geringfügig unterhalb des oberen Endes (20) des schraubenförmigen Widerstandsteiles (17) angeordnet sind.

3. Dampferzeuger nach einem der Ansprüche 1 oder 2, dadurch gekennzeichnet, daß die Sonde (27) eine Widerstandssonde ist, die oberhalb des oberen mittleren Standes (H) des Wassers angeordnet ist, um in Berührung mit dem Wasser zu stehen, sobald der Wasserstand diesen oberen mittleren Stand (H) erreicht oder übersteigt, sodaß die Sonde ein elektrisches Erfassungssignal (SE) erzeugt, sobald der Wasserstand den oberen mittleren Stand (H) übersteigt, wobei das elektrische Erfassungssignal (SE) an einen Zeitschaltkreis zur Steuerung des Ventils (33) geleitet wird, der ein Offnungssignal nach einer vorherbestimmten Zeit T infolge einer fallenden Impulsflanke des Erfassungssignals (SE) erzeugt und das Ventil (33) für den Wassereinlaß geöffnet hält, bis das Erfassungssignal (SE) wieder auftritt.

4. Dampferzeuger nach einem der Ansprüche 1 bis 3, dadurch gekennzeichnet, daß das Heizrohr (14) über zwei biegsame Rohrverbindungen (21,22) an die untere Leitung (2) und an die obere Leitung (8) ohne direkten Kontakt zwischen dem Heizrohr (14) und den Leitungen (2,8) angeschlossen ist, sodaß das Heizrohr (14) entfernbar ist und die Rohrverbindungen die Schalldämmung gewährleisten.

5. Dampferzeuger nach Anspruch 4, dadurch gekennzeichnet, daß jede Rohrverbindung (21,22) derart ausgelegt ist, daß sie über einen ersten Teil (23) in die entsprechende Öffnung (6) der oberen oder der unteren Leitung paßt, wobei ein zweiter Teil (24) der Rohrverbindung als Muffe vorgesehen ist, um auf das Heizrohr (14) gesteckt zu werden.

6. Dampferzeuger nach Anspruch 5, dadurch gekennzeichnet, daß der erste Teil (23) der Rohrverbindung eine äußere ringförmige Vertiefung (25) umfaßt, in die der Rand der entsprechenden Öffnung (6) der oberen oder unteren Leitung eingreift.

7. Dampferzeuger nach einem der Ansprüche 1 bis 6, dadurch gekennzeichnet, daß die Austrittsöffnung (11) für den Dampf im Verhältnis zu der ersten Öffnung (9) seitlich versetzt ist, um eine Ablenkwirkung zu erzeugen, welche den Austritt von flüssigem Wasser aus der Austrittsöffnung (11) verhindert.

8. Dampferzeuger nach einem der Ansprüche 1 bis 7, dadurch gekennzeichnet, daß das Rücklaufrohr (13) ein an die obere Leitung (8) und an die untere Leitung (2) geschweißtes Metallrohr ist, wobei die Einheit einen einstückigen Bauteil bildet.

9. Dampferzeuger nach einem der Ansprüche 1 bis 8, dadurch gekennzeichnet, daß das Heizrohr (14) außerdem eine Temperatursonde (28) zur Sicherung umfaßt, die mit der Steuereinheit (30) und mit einer Vorrichtung zur Stromunterbrechung (35) verbunden ist, um die Versorgung des Widerstandes (17) zu unterbrechen, sobald die Temperatur des Mittelbereichs des Heizrohres (14) eine vorherbestimmte Maximaltemperatur (TM) überschreitet.

10. Dampferzeuger nach einem der Ansprüche 1 bis 9, dadurch gekennzeichnet, daß er mehrere Heizrohre (114, 214, 314) umfaßt, welche die gleiche untere Querleitung (2) und die gleiche obere Querleitung (8) untereinander verbinden und im Verhältnis zu einem Rücklaufrohr (13) hintereinander ausgerichtet angeordnet sind.

11. Kochgerät, dadurch gekennzeichnet, daß es einen Dampferzeuger nach einem der Ansprüche 1 bis 10 umfaßt.

12. Verfahren zur Erzeugung von Wasserdampf mit einem Wasserdampferzeuger nach einem der Ansprüche 1 bis 10, das darin besteht, daß:
- über eine untere Öffnung (6) eine Wassermenge in ein senkrechtes Heizrohr (14) unter Einhaltung eines im wesentlichen konstanten mittleren Standes (20) eingebracht wird,
- das Heizrohr (14) mittels eines schraubenförmig aufgerollten und an der Außenfläche des Rohres angeschweißten elektrischen Widerstandes (17) aufgeheizt wird, um das in dem Rohr enthaltene Wasser zum Kochen zu bringen,
- das ausgestoßene aber nicht verdampfte Wasser in dem oberen Teil der Leitung gesammelt wird und in einer oberen Querleitüng (8) von dem Dampf getrennt wird,
- dieses ausgestoßene Wasser über ein Rücklaufrohr (13) wieder in den unteren Teil des Heizrohres eingebracht wird,
- das Pulver von Kalkablagerungen, die sich in dem Heizrohr (14) bilden, in einer unteren Querleitung (2) gesammelt wird und durch Entleeren abgelassen wird.

13. Verfahren nach Anspruch 12, dadurch gekennzeichnet, daß man bei der Reinigung des Heizrohres eine Entkalkerflüssigkeit einbringt, um die beiden Rohre (14, 13) vollständig zu füllen, diese einige Minuten kalt einwirken läßt, die Rohre entleert und mit Wasser füllt, mittels des schraubenförmigen Widerstandes (17) derart aufheizt, daß in den Rohren eine Wasserzirkulation entsteht und die Restflüssigkeit abläßt.

## Claims

1. Water-vapour steam generator, comprising:
- a lower transverse duct (2) fitted with a water inlet orifice( (3);
- an upper transverse duct (8), fitted with a steam outlet opening (11), disposed above the lower duct (2);
- at least one rising heater tube (14) with an axial cavity, a first end (15) of which is connected in a sealed manner to a corresponding first opening (6) of the lower duct (2), and of which a second end (16) is connected in a sealed manner to a corresponding first opening (9) in the upper duct (8) in order to ensure the passage of fluid between the lower duct (2) and the upper duct (8), the heater tube (14) carrying on its external surface a helically-coiled electrical resistor (17) soldered to the heater tube, the electrical resistor (17) being connectable to a source of electrical energy in order to heat the tube,
- a return tube (13), of which a first end is connected in a sealed manner to a second corresponding opening (7) of the lower duct (2), and the second end of which is connected in a sealed manner to a corresponding second opening (10) of the upper duct (8), the return tube enabling return of non-vaporised water from the upper duct to the lower duct,
- means (27) for detecting the level of water present in the heater tube (14), and for regulating (30, 33) this level in order to keep it between a predetermined high level (H) and low level (B),
- an electrovalve (33) disposed upstream of the inlet opening (3) of the lower duct (2) in the direction of flow of admitted water, the electrovalve enabling opening and closing of the inlet duct admitting water from a water supply source, the electrovalve (33) being controlled by a control assembly (30) connected to the means of water level detection,
characterised in that:
- the means of detection and regulation of the water level are adapted to keep the high (H) and low (B) water levels at intermediate positions in the heater tube (14),
- the means of detection and regulation of the water level comprise a third tube (26) connected in parallel between the upper (8) and lower (2) ducts, or between two points on the return tube (13) respectively located above and below the high (H) water level, the third tube containing an axial probe (27) for measuring the level of water in the third tube.

2. A steam generator according to Claim 1, characterised in that the intermediate low level (B) and the intermediate high (H) level of water in the heater tube (14) are close to one another and disposed in the vicinity of, or slightly below, the upper limit (20) of the helical portion of the resistor (17).

3. A water-vapour steam generator according to one of Claims 1 or 2, characterised in that the probe (27) is a resistive probe disposed above the intermediate high (H) level of the water in order to be in contact with the water when its level reaches or exceeds said intermediate high level (H), so that the probe produces an electrical detection signal (SE) when the water level becomes higher than the intermediate high level (H), the electrical detection signal (SE) being transmitted to a time-delay valve control circuit (33) which produces an opening signal aftet a specific delay T following a descending front of the detection signal (SE), and keeps the valve (33) open for admission of water until the detection signal (SE) reappears.

4. A water-vapour steam generator according to any one of Claims 1 to 3, characterised in that the heater tube (14) is connected to the lower (2) and upper (8) ducts through the intermediary of two flexible tubular connectors (21, 22) without direct contact between the heater tube (14) and the ducts (2, 8), so that the heater tube (14) is movable, and the tubular connectors ensure sound insulation.

5. A water-vapour steam generator according to Claim 4, characterised in that each tubular connector (21, 22) is shaped to fit, by means of a first portion (23), into the corresponding opening (6) of the upper or lower duct, a second portion (24) of the tubular connector being shaped as a sleeve to fit over the heater tube (14).

6. A water-vapour steam generator according to Claim 5, characterised in that the first portion (23) of the tubular connector comprises an external annular throat (25) into which there is inserted the edge of the corresponding opening (6) of the upper or lower duct.

7. Steam generator according to any one of Claims 1 to 6, characterised in that the steam outlet opening (11) is offset laterally with respect to the first opening (9), in order to produce a baffle effect, avoiding the outlet of liquid water through the steam outlet opening (11).

8. A water-vapour steam generator according to any one of Claims 1 to 7, characterised in that the return tube (13) is a metallic tube welded to the upper (8) and lower (2) ducts, the assembly forming a one-piece module.

9. A water-vapour steam generator according to any one of Claims 1 to 8, characterised in that the heater tube (14) in addition comprises a thermal safety probe (28) connected to the control assembly (30) and to a shut-off device (35) for cutting off the electrical supply to the resistor (17) when the temperature in the median zone of the heater tube (14) exceeds a predetermined maximum temperature (TM),

10. A steam generator according to any one of Claims 1 to 9, characterised in that it comprises several heater tubes (114, 214, 314) connecting the same transverse lower (2) and upper (8) ducts, and disposed in a row aligned with a return tube (13).

11. A cooking apparatus, characterised in that it comprises a steam generator according to any one of Claims 1 to 10.

12. A method of steam production with a water-vapour steam generator according to any one of Claims 1 to 10, consisting in:
- introducing a quantity of water through a lower opening (6), into a vertical heater tube (14), while keeping a substantially constant intermediate level (20),
- heating the heater tube (14) by means of an electrical resistor (17) wound helically and soldered to the external surface of the tube, in order to bring the water contained in the tube to boiling point,
- recovering the ejected but non-vaporised water in the upper portion of the tube, and separating it from the steam in an upper transverse duct (8),
- reintroducing the said ejected water, by means of a return tube (13), into the lower portion of the heater tube,
- collecting in a lower duct (2) the powder of calcareous deposits forming in the heater tube (14), and evacuating said powder by discharge.

13. A method according to Claim 12, characterised in that, during cleaning of the heater tube, a descaling liquid is introduced, entirely filling both tubes (14, 13), is left to act for a few minutes unheated, the assembly is emptied and filled with water, the assembly is heated with the aid of the helical resistor (17) so that water circulation takes place in the tubes, and the residual liquid is emptied away.
